# FASCICULE DE BREVET EUROPEEN

(11) **EP 3 602 202 B1**
(45) Date de publication et mention de la délivrance du brevet: **05.05.2021**
(21) Numéro de dépôt: 18710826.1
(22) Date de dépôt: 08.03.2018
(51) Int. Cl.: G04B 13/00, G04B 19/25, G04B 27/02

(54) **DISPOSITIF DE RÉGLAGE DE FONCTIONS D'UNE PIÈCE D'HORLOGERIE**
VORRICHTUNG ZUR EINSTELLUNG VON FUNKTIONEN EINER UHR
DEVICE FOR ADJUSTING FUNCTIONS OF A TIMEPIECE

(30) Priorité: 22.03.2017 CH 3682017
(43) Date de publication de la demande: 05.02.2020
(73) Titulaire: Manufacture d'Horlogerie Audemars Piguet SA, 1348 Le Brassus (CH)
(72) Inventeur: WAGNIÈRE, Natacha, 1413 Orzens (CH)
(74) Mandataire: Sammer, Thomas
(86) Numéro de dépôt international: PCT/EP2018/055775
(87) Numéro de publication internationale: WO 2018/172093

(56) Documents cités:
- EP-A1- 1 043 634
- EP-A1- 2 444 861
- US-A- 3 470 687

## Description

### Champs de l'invention

La présente invention a pour objet un dispositif de réglage de fonctions d'une pièce d'horlogerie.

Plus particulièrement, l'invention a pour objet un dispositif de réglage de fonctions horlogères d'une pièce d'horlogerie, le dispositif étant équipé d'un mécanisme de sélection et d'actionnement comprenant un organe d'entraînement et un pignon menant, ledit organe d'entraînement étant configuré pour entraîner ledit pignon menant en sens horaire et en sens anti-horaire, et au moins un pignon mené agencé pour engrener avec ledit pignon menant lorsque le pignon menant tourne en sens horaire et lorsque ledit pignon menant tourne en sens anti-horaire.

### État de l'art antérieur

Ce genre de dispositif de réglage est utilisé dans les pièces d'horlogerie mécaniques comportant un indicateur d'une fonction horlogère dérivée de l'heure, telles que les quantièmes du mois, les jours de la semaine, les phases de la lune, les différents fuseaux horaires, ainsi que d'autres fonctions. De nombreux documents de l'état de la technique en décrivent des modes d'exécution.

La demande de brevet suisse CH 707 870 divulgue un mécanisme de sélection et d'actionnement de n fonctions d'un mouvement horloger comprenant une tige de remontoir apte à engrener avec un dispositif d'actionnement d'une fonction, ce dernier étant agencé de sorte à pouvoir se déplacer et occuper n positions de sélection et n positions d'actionnement dans lesquelles le dispositif d'actionnement est lié cinématiquement à un organe d'actionnement afin de permettre l'actionnement de la fonction en question. Le mécanisme comprend aussi un dispositif sélecteur permettant de déplacer le dispositif d'actionnement dans une position de sélection. Le mécanisme comprend encore un socle sur lequel le dispositif d'actionnement est monté de manière mobile afin de se positionner, sous l'action dudit dispositif sélecteur, dans une position de sélection ainsi que, sous l'action d'un déplacement axial de la tige de remontoir, dans une position d'actionnement. Le document précise que le mécanisme de sélection et d'actionnement proposé fonctionne de manière bidirectionnelle.

La demande de brevet européen EP 2 701 014 divulgue une bascule d'embrayage, voire un dispositif d'embrayage, pour un mécanisme horloger comprenant au moins un élément de guidage en rotation d'un mobile de correction, au moins un élément de friction destiné à coopérer avec une portion dudit mobile, et au moins un élément élastique destiné à rappeler élastiquement ledit élément de friction. Ces éléments permettent d'établir une telle répartition du couple résistif à la rotation entre l'arbre de la bascule et l'arbre dudit mobile monté de manière rotatif sur la bascule qu'un changement du sens de rotation du mobile fait d'abord pivoter la bascule jusqu'à ce qu'elle arrive dans une position stable avant que le mobile commence lui-même à tourner dans cette position, cela afin d'éviter que la bascule reste bloquée dans une position et ne permettrait donc pas d'effectuer une deuxième fonction attribuée et/ou immobiliserait le mécanisme.

La demande de brevet européen EP 1 152 303 divulgue un mécanisme de remontage et de correction d'au moins deux organes indicateurs, le mécanisme étant agencé de sorte à ce que le pignon coulant n'est débrayé du pignon de remontoir qu'en position de mise à l'heure, en prévoyant deux premiers - et deux seconds renvois superposés ainsi que deux pignons baladeurs de remontage, respectivement de correction logés de manière pivotante à l'aide de bascules correspondantes, de sorte que ce mécanisme présente les avantages d'un mécanisme de remontage classique commandant deux fonctions tout en pouvant servir à une troisième fonction comme la correction d'une indication dérivée de l'heure.

La demande de brevet européen EP 2 444 861 divulgue un dispositif de sélection de fonctions, notamment pour un mouvement d'horlogerie, permettant de relier, au choix et par l'intermédiaire d'un différentiel, respectivement d'un train épicycloïdal, une roue menante à une d'au moins deux roues menées afin de sélectionner une fonction correspondante.

La demande de brevet européen EP 2 012 199 divulgue une pièce d'horlogerie munie d'un dispositif de réglage de fonctions et d'indications horaires comprenant un organe de sélection de chaque indication horaire à régler et un organe de réglage des indications horaires sélectionnées. Au moins l'organe de sélection de l'indication à régler est en liaison cinématique avec une came de sélection comportant un profil correspondant à deux niveaux d'états, correspondant respectivement à un état de non-sélection est un état de sélection, le dispositif de réglage comportant des moyens pour relier l'organe de réglage à chacune des indications horaires sélectionnées.

La demande de brevet européen EP 2 701 015 divulgue un dispositif de correction de fonctions affichées par une pièce d'horlogerie, qui permet de modifier les données d'une pluralité de fonctions temporelles affichées par cette pièce d'horlogerie. Il comporte un poussoir de changement de fonction dont l'actionnement déplace une roue de commande pour amener cette dernière en prise avec un pignon correcteur de la fonction choisie et une tige dont la rotation dans un sens ou dans l'autre fait pivoter la roue de commande, qui entraîne à son tour l'un des pignons correcteurs pour corriger en plus ou en moins les données de la fonction choisie, de sorte que ce dispositif réalise une correction bidirectionnelle.

La demande de brevet WO 2016/155814 divulgue un mécanisme de remontage et/ou de correction d'au moins deux fonctions horlogères et un dispositif de sélection d'une fonction horlogère parmi une fonction de remontage et une pluralité de fonctions de correction, comprenant un organe de commande, par exemple une tige, apte à sélectionner la fonction de remontage par déplacement de l'organe de commande dans un premier sens et à sélectionner séquentiellement une fonction parmi la pluralité de fonctions de correction par déplacement de l'organe de commande dans un deuxième sens.

Le brevet suisse CH 592 325 divulgue un dispositif de correction rapide des indications de date d'une montre-calendrier par la rotation d'une tige de remontoir qui est reliée cinématiquement au rouage de remontage lorsqu'on la tourne dans un sens donné et qui est reliée cinématiquement à un anneau de quantième lorsqu'on la tourne dans le sens opposé. Pour cela, le dispositif comporte une roue de couronne mobile logée de manière rotative sur un axe excentrique comportant deux segments opposés en form d'arc de cercle, de sorte à ce que ladite roue de couronne mobile engrène avec le rochet de barillet lorsque l'on tourne la tige de remontoir dans un sens et avec un mobile de correction des indications de quantième lorsque l'on tourne la tige de remontoir dans le sens inverse.

La demande de brevet française FR 2 169 861 décrit un dispositif de mise à l'heure et de correction d'une montre à l'aide d'une tige de remontoir disposant d'un mécanisme de retardateur. En outre, le dispositif comprend un pignon coulant apte à engrener, dans la position intermédiaire de la tige de remontoir, avec une roue de renvoi qui engrène avec une roue intermédiaire entraînant une roue de correction du jour et de la date dont l'axe est logé de manière déplaçable dans une ouverture allongée d'un levier. La roue intermédiaire et la roue de correction sont reliées par un levier pivotant contre lequel les axes de ces roues portent avec un contact de friction, de sorte que la roue de correction pivote dans ladite ouverture allongée lorsque le levier pivotant pivote autour de la roue intermédiaire, permettant alors à la roue de correction du jour et de la date d'être en prise soit avec un anneau de quantième soit avec une roue d'entraînement d'une étoile des jours. Ainsi, lorsqu'on fait tourner la tige de remontoir, dans sa position intermédiaire, dans un sens, la roue de correction du jour et de la date engrène avec l'anneau de quantième et permet de changer l'affichage de la date et, lorsqu'on fait tourner la tige de remontoir, dans sa position intermédiaire, dans le sens inverse, la roue de correction du jour et de la date engrène avec la roue d'entraînement et permet de changer l'affichage du jour.

Le brevet suisse CH 548 632 concerne une pièce d'horlogerie équipée d'un dispositif de mise à l'heure et de correction, ce dernier comportant une bascule portant une roue de correction pouvant être mise alternativement en prise avec des mobiles de remontage, de mise à l'heure, de correction, ou similaire. Pour cela, ladite bascule peut être amenée à la position souhaitée en tournant une tige de manœuvre, dans sa position poussée, un pignon coulant de ladite tige de manœuvre entraînant ainsi la bascule par l'intermédiaire d'un pignon monté fou sur la tige de manœuvre. Dans la position tirée de la tige de manœuvre, le pignon coulant de ladite tige de manœuvre entraîne ensuite, en fonction de la position angulaire de la bascule, un des mobiles, de sorte à permettre le remontage, la mise à l'heure, la correction de l'affichage de quantième ou du jour, ou toute autre fonction horlogère similaire.

La demande de brevet européen EP 1 043 634 divulgue un dispositif de réglage de fonctions horlogères d'une pièce d'horlogerie comprenant un pignon menant et deux pignons menés, dont un peut occuper deux positions différentes en fonction du sens de rotation du pignon menant.

En somme, les solutions de l'art antérieur actuellement connues dans ce domaine sont de construction complexe en faisant intervenir un grand nombre de pièces mobiles et présentent un encombrement important en épaisseur. Par ailleurs, le nombre de fonctions qu'elles permettent de régler est limité, généralement à trois ou quatre fonctions, cela notamment à cause de l'utilisation soit que d'un seul pignon mené soit de pignons menés non-déplaçables.

### Objectifs de l'invention

Le but de la présente invention est de remédier aux inconvénients des dispositifs connus et notamment de permettre les réglages d'un grand nombre de fonctions horlogères d'une montre mécanique au moyen d'un petit nombre de pièces mobiles. Un autre but est la réalisation d'un dispositif de réglage présentant un faible encombrement en épaisseur. Un autre objectif de la présente invention est de fournir un dispositif de réglage dont le maniement soit très simple pour l'utilisateur. Il est aussi un but de la présente invention de réaliser un dispositif de réglage de construction robuste ainsi que fiable.

### Solution selon l'invention

A cet effet, la présente invention propose un dispositif de réglage de fonctions horlogères d'une pièce d'horlogerie tel que défini par la revendication 1.

Un tel dispositif est équipé d'un mécanisme de sélection et d'actionnement comprenant
- un organe d'entraînement,
- un pignon menant, ledit organe d'entraînement étant configuré pour entraîner ledit pignon menant en sens horaire et en sens anti-horaire,
- au moins un pignon mené, agencé de sorte à être entraîné par ledit pignon menant lorsque le pignon menant tourne en sens horaire et lorsque ledit pignon menant tourne en sens anti-horaire,
ledit pignon mené étant configuré pour venir occuper une première position sous l'effet du pignon menant lorsque celui-ci tourne en sens horaire, première position dans laquelle ledit pignon mené actionne un organe d'actionnement d'une première fonction horlogère, et pour venir occuper une deuxième position sous l'effet du pignon menant lorsque celui-ci tourne en sens anti-horaire, deuxième position dans laquelle ledit pignon mené actionne un organe d'actionnement d'une deuxième fonction horlogère, ledit pignon mené n'actionnant pas l'organe d'actionnement de la première fonction horlogère lorsqu'il se trouve dans sa dite deuxième position et vice versa ledit pignon mené n'actionnant pas l'organe d'actionnement de la deuxième fonction horlogère lorsqu'il se trouve dans sa dite première position, ledit mécanisme de sélection et d'actionnement comprenant au moins deux pignons menés, et le dispositif de réglage comprenant encore un mécanisme de commande apte à amener sélectivement le pignon menant engrener avec chacun desdits pignons menés.

D'une part, le dispositif défini ci-dessus met donc en œuvre un seul pignon mené pour agir indépendamment sur deux fonctions, par exemple l'affichage d'un quantième et d'un jour de la semaine. D'autre part, ces actions sous l'effet de l'organe d'entraînement, qu'elles soient générées à partir d'un poussoir ou d'une tige de couronne, sont « unidirectionnelles », en ce sens que la modification d'une indication affichée ne peut se faire que dans un seul sens, par exemple par quantièmes croissants, parce qu'une inversion du sens de la rotation de l'organe d'entraînement entraîne le découplement entre l'organe d'actionnement de la première fonction et le pignon mené ainsi que l'accouplement de ce pignon mené avec l'organe d'actionnement de la deuxième fonction.

Selon un mode d'exécution du dispositif ci-dessus, ledit pignon mené est un pignon baladeur dont l'axe est constitué par une goupille logée dans un logement oblong formé dans une platine, de façon à coulisser perpendiculairement audit axe, ledit logement étant agencé de sorte que la goupille du pignon mené vienne à une première extrémité du logement oblong sous l'effet de la rotation en sens horaire du pignon menant, le pignon mené se trouvant ainsi dans ladite première position, et que la goupille vienne à l'autre extrémité du logement oblong sous l'effet de la rotation en sens anti-horaire du pignon menant, le pignon mené se trouvant ainsi dans ladite deuxième position.

Selon un mode d'exécution, le pignon mené, d'une part, porte une denture adaptée à engrener avec la denture du pignon menant et, d'autre part, porte un mobile coaxial dont une denture, respectivement un bras, est adapté à coopérer avec une denture, respectivement un organe d'actionnement d'une fonction horlogère.

Selon un mode d'exécution, le pignon menant est en liaison cinématique, en particulier par l'intermédiaire de renvois, avec une couronne de remontage et/ou de réglage de la pièce d'horlogerie.

Selon un mode d'exécution du dispositif de réglage ci-dessus, ledit mécanisme de sélection et d'actionnement comprend deux pignons menés et ledit mécanisme de commande est configuré pour amener, par translation, le pignon menant alternativement au contact de chacun des deux pignons menés.

Selon un mode d'exécution, le pignon menant est un pignon baladeur dont l'axe est constitué par une goupille logée dans un logement oblong formé dans ladite platine, de façon à coulisser perpendiculairement audit axe, ledit mécanisme de commande commandant le coulissement de la goupille dans ledit logement.

Selon un mode d'exécution, les extrémités respectives du logement oblong de l'axe du pignon menant sont agencées de façon à permettre un entraînement efficace respectivement avec chacun des pignons menés dans chacune desdites premières et deuxièmes positions desdits pignons menés.

Selon un mode d'exécution, le dispositif de commande comprend un ensemble constitué d'une bascule commandée par une navette et un levier de commande, ledit ensemble étant monté sur ladite platine.

Selon un mode d'exécution, ledit mécanisme de sélection et d'actionnement comprend un nombre de pignons menés supérieur ou égal à deux, le mécanisme de commande comprend un bras rotatif sur lequel est agencé le pignon menant, et ledit mécanisme de commande est configuré pour amener, par rotation successive, le pignon menant en position d'engrènement avec chacun des pignons menés.

Selon un mode d'exécution, le mécanisme de commande comprend un ensemble formé d'une étoile coaxiale avec l'axe d'articulation dudit bras rotatif, d'un sautoir, et d'une bascule à ressort coopérant avec ladite étoile, une rotation de l'étoile d'une valeur angulaire correspondant à une branche de l'étoile amenant le pignon menant d'une position d'engrènement avec un pignon mené a une position d'engrènement avec le pignon mené voisin.

Selon un mode d'exécution, les pignons menés sont des pignons baladeurs dont les axes sont constitués de goupilles logées dans des logements oblongs d'une platine, lesdits logements oblongs étant agencés tangents à un cercle coaxial avec l'axe d'articulation du bras rotatif portant le pignon menant.

Selon un mode d'exécution, le pignon menant est en liaison cinématique avec son organe d'entraînement par l'intermédiaire d'un renvoi coaxial avec l'axe d'articulation du bras rotatif.

L'invention propose enfin une pièce d'horlogerie comprenant un dispositif de réglage de fonctions horlogères tel que défini ci-dessus.

D'autres caractéristiques, ainsi que les avantages correspondants, ressortiront de la description exposant ci-après deux modes d'exécution de l'invention plus en détail.

### Brève description des dessins

Les dessins annexés représentent schématiquement et à titre d'exemple deux formes d'exécution de l'invention.
La figure la montre une vue plane de dessus d'un premier mode d'exécution d'un dispositif de réglage selon la présente invention permettant le réglage de quatre fonctions horlogères; la figure 1b montre une vue plane de dessous du dispositif de réglage de la figure la.
La figure 2a représente une vue en perspective de dessus du dispositif de la figure la; la figure 2b est une vue en perspective de dessous du dispositif illustré à la figure 2a.
La figure 3a est une vue plane de dessus d'un dispositif de réglage selon la figure la après actionnement du dispositif de commande; la figure 3b est une vue plane de dessus d'un dispositif de réglage selon la figure 3a après inversion du sens de rotation de l'organe d'entraînement.
La figure 4a montre une vue plane de dessus d'un agencement alternatif des pignons menés d'un dispositif de réglage selon la présente invention; la figure 4b montre une vue en perspective de dessus du pignon mené de la figure 4a.
La figure 5a montre une vue plane de dessus d'un deuxième mode d'exécution d'un dispositif de réglage selon la présente invention permettant le réglage de douze fonctions horlogères; la figure 5b montre une vue plane de dessous du dispositif de réglage de la figure 5a.
La figure 6a représente une vue en perspective de dessus du dispositif de la figure 5a; la figure 6b est une vue en perspective de dessous du dispositif illustré à la figure 5b.
La figure 7a est une vue plane de dessus d'un dispositif de réglage selon la figure 5a sous entraînement; la figure 7b est une vue plane de dessus d'un dispositif de réglage selon la figure 7a après inversion du sens de l'entraînement.

### Description détaillée de l'invention

Les figures la à 3b illustrent un premier dispositif de réglage comprenant un mécanisme permettant de sélectionner et d'actionner une fonction parmi quatre fonctions disponibles, par exemple dans le cadre d'un dispositif de correction d'affichage. Ce mécanisme comprend un renvoi d'entraînement 9 apte à transmettre un mouvement de rotation, au choix, en sens horaire et en sens anti-horaire, à un pignon menant 1. L'axe du pignon menant 1, qui peut être réalisé simplement sous forme d'une goupille, peut être logé dans une fente oblongue d'une platine ou d'un pont non-illustré aux figures dont les extrémités définissent une première et une deuxième positions extrêmes de l'axe du pignon menant 1, de sorte que le pignon menant 1 est un pignon baladeur qui demeure apte à être entraîné en rotation dans ces deux positions par le renvoi 9, aussi bien au sens horaire qu'en sens anti-horaire. La fente oblongue dans ladite platine est indiquée symboliquement aux figures 1a et 1b ainsi qu'aux figures 3a et 3b en lignes pointillées. Alternativement, l'axe du pignon menant 1 peut simplement être agencé sur un dispositif de commande décrit ci-dessous, ce dernier permettant de positionner l'axe du pignon menant 1 dans ses première et deuxième positions extrêmes. De part et d'autre du pignon menant 1, qui se trouve de ce fait en position centrale, sont agencés deux pignons latéraux 2 et 3, de telle sorte que le pignon central peut être approché suffisamment dans sa première ou dans sa deuxième position extrême de l'un ou de l'autre des pignons latéraux 2, 3 pour former une liaison cinématique entre le pignon central 1 et l'un ou l'autre des pignons latéraux 2, 3 qui deviennent alternativement un pignon mené.

Les axes de chacun des deux pignons latéraux 2, 3, qui peuvent être constitué d'une goupille, peuvent également être logés dans deux logements oblongs respectifs formés dans la platine, agencés de sorte que la goupille du pignon latéral 2, respectivement du pignon latéral 3, en liaison cinématique avec le pignon menant 1 vienne à une première extrémité de son logement oblong sous l'effet de la force tangentielle résultant de la rotation en sens horaire du pignon menant 1, le pignon mené 2, respectivement le pignon mené 3, se trouvant ainsi dans une première position d'entraînement, et que la goupille de ce pignon latéral mené 2, respectivement du pignon latéral 3, vienne à l'autre extrémité de son logement oblong sous l'effet de la force tangentielle résultant de la rotation en sens anti-horaire du pignon menant 1, le pignon mené 2, respectivement le pignon mené 3, se trouvant ainsi dans une deuxième position d'entraînement. Les figures 3a et 3b illustrent ce mécanisme en montrant le pignon latéral 2, mené par le pignon central 1, respectivement dans la première et dans la deuxième position d'entraînement dudit pignon latéral 2, selon que le pignon central 1 amené en liaison cinématique avec le pignon latéral 2 par le dispositif de commande décrit ci-dessous, tourne en sens horaire ou en sens anti-horaire. Les logements oblongs dans ladite platine logeant les axes des deux pignons latéraux 2, 3 sont indiqués symboliquement aux figures 1a et 1b ainsi qu'aux figures 3a et 3b en lignes pointillées et sont orientés sensiblement perpendiculaire à la fente oblongue dans ladite platine logeant l'axe du pignon menant 1. Alternativement, les pignons menés 2, 3 peuvent chacun être constitué d'un anneau ayant une denture extérieure et une périphérie circulaire intérieure 2d, 3d, les axes de ces pignons menés 2, 3 pouvant dans ce cas chacun être constitué d'un excentrique 2a, 3a fixé à ladite platine et comportant deux arcs de cercle opposés 2b, 2c, 3b, 3c, de sorte à ce que chacun de ces arcs 2b, 2c, 3b, 3c peut entrer en contact avec ladite périphérie circulaire intérieure 2d, 3d de l'anneau mené 2, 3 correspondant selon que le pignon central 1 amené en liaison cinématique avec l'anneau 2, 3 tourne en sens horaire ou en sens anti-horaire. Cette configuration alternative, dans laquelle les axes des pignons menés 2, 3 ne sont pas fixés aux pignons mais à la platine, est illustrée schématiquement aux figures 4a et 4b. Indépendemment de la réalisation spécifique des pignons menés 2, 3, un ressort de friction 10 comportant des bras latéraux appuyant sur la surface des pignons menés 2, 3 est agencé sur ladite platine afin de sécuriser les pignons menés 2, 3 dans leur position axiale respective, de sorte à garantir le fonctionnement du dispositif de réglage indépendamment de la position dans l'espace de la pièce d'horlogerie correspondante.

Sur les figures 3a et 3b sont indiqués de manière schématique un organe d'actionnement A d'une première fonction horlogère et un organe d'actionnement B d'une deuxième fonction horlogère, ces organes A, B étant disposés de part et d'autre du pignon mené 2 de sorte à pouvoir engrener alternativement avec ce dernier en fonction de la position de ce pignon mené 2. En effet, comme le montrent ces deux figures 3a et 3b, le pignon mené 2 est configuré pour venir occuper une première position sous l'effet du pignon menant 1 lorsque celui-ci tourne en sens horaire, première position dans laquelle ledit pignon mené 2 actionne l'organe d'actionnement A de la première fonction horlogère, et pour venir occuper une deuxième position sous l'effet du pignon menant 1 lorsque celui-ci tourne en sens anti-horaire, deuxième position dans laquelle ledit pignon mené 2 actionne l'organe d'actionnement B de la deuxième fonction horlogère. Ledit pignon mené 2 n'actionne pas l'organe d'actionnement A de la première fonction horlogère lorsqu'il se trouve dans sa deuxième position et vice versa ledit pignon mené 2 n'actionne pas l'organe d'actionnement B de la deuxième fonction horlogère lorsqu'il se trouve dans sa dite première position. De manière analogique, des organes d'actionnement d'une troisième fonction horlogère et un organe d'actionnement d'une quatrième fonction horlogère, non-illustrés aux figures 3a et 3b, sont disposés de part et d'autre du pignon mené 3, ces organes pouvant engrener alternativement avec ce pignon mené 3 en fonction de sa position, lorsque le pignon menant 1 se trouve en position d'engrènement avec ce pignon mené 3 et en fonction du sens de rotation horaire ou anti-horaire du pignon menant 1.

La structure des organes d'actionnement A et B est déterminée par la constitution des pièces réalisant les fonctions horlogères correspondantes. Le pignon mené 2, respectivement 3, d'une part, porte une denture adaptée à engrener avec la denture du pignon menant 1 et, d'autre part, porte un mobile coaxial dont une denture, respectivement un doigt, est adapté à coopérer avec une denture, respectivement l'organe d'actionnement A, B, de la fonction horlogère correspondante. Simplement à titre d'exemple illustratif, la figure 2b montre un pignon mené 2 portant un mobile coaxial constitué de quatre doigts 11 pouvant interagir avec une denture intérieure d'un disque de la fonction horlogère correspondante, par exemple avec la denture intérieure d'un disque de quantième.

En résumé, le mécanisme décrit ci-dessus comprend trois pignons baladeurs pivotants dont deux sont logés, de préférence, dans un logement oblong correspondant ou formés d'anneaux montés autour d'un axe excentrique, un des trois pignons, le pignon central 1, étant logé de sorte à pouvoir approcher sélectivement, par translation, au moyen d'un dispositif de commande décrit ci-dessous, l'un des deux autres pignons latéraux 2, 3. Un renvoi 9 sert à entraîner le pignon central 1, ce renvoi étant lui-même entraîné par exemple à l'aide d'une couronne de remontage et de correction (non montrée sur les figures). Le pignon central 1, de ce fait le pignon menant, peut donc transmettre un mouvement de rotation au pignon latéral sélectionné et, de surcroît, provoque une translation du pignon latéral sélectionné vers l'une ou l'autre des extrémités de son logement oblong, respectivement en généralisant vers sa première - ou deuxième position d'entraînement, et ce en fonction du sens de rotation du pignon central, de sorte que, selon le sens de rotation, le pignon latéral sélectionné actionne sélectivement l'une ou l'autre des fonctions horlogères réglables par pignon latéral.

Selon le mode d'exécution montré par les figures la à 3b, le dispositif de commande est un ensemble constitué d'une bascule 4 commandée par une navette 6 et un levier de commande 7, ledit ensemble étant monté sur la platine. La navette 6 est précontrainte par un ressort de navette 8. La bascule 4 est verrouillée grâce à un sautoir de bascule 5 et un ergot du levier de commande 7. Si l'axe du pignon menant 1 est réalisé sous forme d'une goupille logée dans une fente oblongue de la platine, une creusure dans la bascule en forme de U accueille une extrémité de l'axe du pignon menant 1, de sorte que le basculement de la bascule 4, suite à un actionnement du levier de commande 7, fait passer l'axe du pignon 1 de l'une à l'autre de ses deux positions extrêmes dans ladite fente oblongue. Si l'axe du pignon menant 1 est monté sur la bascule 4, le déplacement de celle-ci définit directement les positions extrêmes de l'axe du pignon menant 1. Lorsque le dispositif de sélection selon l'invention est intégré dans une pièce d'horlogerie, l'utilisateur peut commander la position de la bascule 4 grâce à un poussoir indiqué symboliquement par une flèche sur les figures 3a et 3b et permettant d'actionner le levier de commande 7 et peut modifier le sens de rotation du pignon baladeur 1 grâce à une couronne actionnant une tige, par exemple la tige de remontoir, qui permet d'agir sur le renvoi 9. En partant de l'état du dispositif de réglage montré par exemple dans la figure 1a, l'utilisateur obtient l'état de ce dispositif montré à la figure 3a par une action sur le levier de commande 7, c'est-à-dire par un actionnement dudit poussoir, puis le changement de la fonction horlogère actionnée tel que montré à la figure 3b en inversant le sens de rotation du renvoi 9, c'est-à-dire en tournant la tige de remontoir dans l'autre sens.

Les figures 5a à 7b illustrent un deuxième dispositif de réglage comprenant un mécanisme permettant de sélectionner et d'actionner une fonction parmi douze fonctions disponibles. Ce dispositif est monté sur une platine 110 qui peut présenter, mais non nécessairement, la forme d'un disque. Son mécanisme comprend un renvoi d'entraînement 109 apte à transmettre un mouvement de rotation, au choix, en sens horaire et en sens anti-horaire, à un pignon menant 101. Dans le mode d'exécution montré dans les figures, le renvoi 109 est monté libre en rotation sur un côté de la platine 110, alors que les autres pièces, en particulier un renvoi intermédiaire 109a solidaire du renvoi 109 et coaxial avec celui-ci, sont agencées de l'autre côté de la platine 110. L'axe du pignon menant 101 (non visible sur les figures), est logé dans un bras rotatif 112 dont l'axe d'articulation est, de préférence, coaxial avec le renvoi 109a. Sur la périphérie de la platine 110 sont agencés six pignons latéraux angulairement équidistants. Dans la suite de cette description, seuls deux d'entre eux, 102 et 103, seront décrits en détail, car cette description s'applique mutatis mutandis aux quatre autres pignons, dont le nombre peut, par ailleurs, être différent. Le pignon menant 101 peut être approché suffisamment de l'un ou de l'autre des pignons latéraux 102, 103 pour former une liaison cinématique entre le pignon central 101 et soit l'un soit l'autre des pignons latéraux 102, 103 qui deviennent chacun alternativement un pignon mené.

L'axe de chacun des pignons latéraux 102, 103, qui peut être constitué d'une goupille, peut être logé dans un logement oblong, constitué d'une fente formée dans la platine 110, les six logements oblongs étant agencés tangents à un cercle coaxial avec l'axe d'articulation dudit bras rotatif 112 portant le pignon menant 101, et, comme le montrent en particulier les figures 7a et 7b, agencés de sorte que la goupille du pignon latéral 102 en liaison cinématique avec le pignon menant 101 vienne à une première extrémité de son logement oblong sous l'effet de la rotation en sens horaire du pignon menant 101, le pignon mené 102 se trouvant ainsi dans une première position, et que la goupille de ce pignon latéral mené 102 vienne à l'autre extrémité de son logement oblong sous l'effet de la rotation en sens anti-horaire du pignon menant 101, le pignon mené 102 se trouvant ainsi dans ladite deuxième position. Les figures 7a et 7b illustrent ce mécanisme en montrant le pignon latéral 102, mené par le pignon central 101, respectivement dans la première et dans la deuxième position dudit pignon latéral 102, selon que le pignon central 101, amené en liaison cinématique avec le pignon latéral 102 par le dispositif de commande décrit ci-dessous, tourne en sens horaire ou en sens anti-horaire. Alternativement et de façon analogique aux explications correspondantes concernant le premier dispositif de réglage illustré aux figures la à 3b, les pignons menés 102, 103 du deuxième dispositif de réglage illustré aux figures 5a à 7b peuvent chacun être constitué d'un anneau ayant une denture extérieure et une périphérie circulaire intérieure, les axes de ces pignons menés 102, 103 pouvant dans ce cas chacun être constitué d'un excentrique fixé à ladite platine 110 et comportant deux arcs de cercle opposés tel qu'illustré aux figures 4a et 4b, de sorte à ce que chacun de ces arcs de cercle peut entrer en contact avec ladite périphérie circulaire intérieure de l'anneau mené 102, 103 correspondant selon que le pignon central 101 amené en liaison cinématique avec l'anneau 102, 103 tourne en sens horaire ou en sens anti-horaire. De même, un ressort de friction 116 comportant des bras latéraux appuyant sur la surface des pignons menés 102, 103 est agencé sur ladite platine 110 afin de sécuriser les pignons menés 102, 103 dans leur position axiale respective, de sorte à garantir le fonctionnement du dispositif de réglage indépendamment de la position dans l'espace de la pièce d'horlogerie correspondante.

Sur les figures 7a et 7b sont indiqués de manière schématique un organe d'actionnement A' d'une première fonction horlogère et un organe d'actionnement B' d'une deuxième fonction horlogère, ces organes A', B' étant disposés de part et d'autre du pignon mené 102 de sorte à pouvoir engrener alternativement avec ce dernier en fonction de la position de ce pignon mené 102. Comme le montrent ces deux figures 7a et 7b, le pignon mené 102 est configuré pour venir occuper la première position sous l'effet du pignon menant 101 lorsque celui-ci tourne en sens horaire, première position dans laquelle ledit pignon mené 102 actionne l'organe d'actionnement A' de la première fonction horlogère, et pour venir occuper la deuxième position sous l'effet du pignon menant 101 lorsque celui-ci tourne en sens anti-horaire, deuxième position dans laquelle ledit pignon mené 102 actionne l'organe d'actionnement B' de la deuxième fonction horlogère. Ledit pignon mené 102 n'actionne pas l'organe d'actionnement A' de la première fonction horlogère lorsqu'il se trouve dans sa dite deuxième position et vice versa ledit pignon mené 102 n'actionne pas l'organe d'actionnement B' de la deuxième fonction horlogère lorsqu'il se trouve dans sa dite première position. De manière analogique, des organes d'actionnement de deux fonctions horlogères supplémentaires, non-illustrés aux figures 7a et 7b, sont disposés de part et d'autre des autres pignons menés montés autour du pignon menant 101, ces organes pouvant engrener alternativement avec ces pignons menés en fonction de leur position, lorsque le pignon menant 101 se trouve en position d'engrènement avec un de ces pignons menés et en fonction du sens de rotation horaire ou anti-horaire du pignon menant 101. En généralisant, le dispositif selon l'invention permet alors, en choisissant le sens de rotation du pignon menant 101 ainsi que sa position, de commander un nombre de fonctions supplémentaires correspondants au double du nombre de pignons menés présents dans le dispositif.

La structure des organes d'actionnement A' et B' est déterminée par la constitution des pièces réalisant les fonctions horlogères correspondantes. Les pignons menés 102, 103, d'une part, portent une denture adaptée à engrener avec la denture du pignon menant 101 et, d'autre part, portent un mobile coaxial dont une denture, respectivement un doigt, est adapté à coopérer avec une denture, respectivement un organe d'actionnement A', B', d'une fonction horlogère. Simplement à titre d'exemple illustratif, la figure 6b montre l'un des pignons menés portant un mobile coaxial présentant un doigt 111 pouvant interagir avec une denture d'un disque de la fonction horlogère correspondante.

En résumé, le mécanisme décrit ci-dessus comprend six pignons baladeurs pivotants chacun logé, de préférence, dans un logement oblong correspondant ou formé d'un anneau monté autour d'un axe excentrique, permettant de sélectionner et d'actionner 2 x 6 = 12 fonctions. Un autre pignon, le pignon central 101 est logé sur un bras rotatif de sorte à pouvoir approcher sélectivement, par rotation du bras, au moyen d'un dispositif de commande décrit ci-dessous, l'un des six pignons latéraux. Un renvoi 109 sert à entraîner le pignon central 101, ce renvoi étant lui-même entraîné par exemple à l'aide d'une couronne de remontage et de correction (non montrée sur les figures). Le pignon central 101, de ce fait le pignon menant, peut donc transmettre un mouvement de rotation au pignon latéral sélectionné et, de surcroît, provoque une translation du pignon latéral sélectionné vers l'une ou l'autre des extrémités de son logement oblong, respectivement en généralisant vers sa première - ou deuxième position d'entraînement, et ce en fonction du sens de rotation du pignon central, de sorte que, selon le sens de rotation, le pignon latéral sélectionné actionne sélectivement l'une ou l'autre des deux fonctions horlogères réglables par pignon latéral.

Dans le mode d'exécution montré par les figures 5a à 7b, le dispositif de commande du bras rotatif 112 est un ensemble constitué d'une étoile 106 solidaire en rotation du bras rotatif 112, d'une bascule 104, d'un sautoir 105 apte à pénétrer entre les branches de l'étoile 106 et précontraint vers l'étoile 106 par un ressort de précontrainte 107 fixé lui-même par une vis 115 qui permet de régler la force de précontrainte dudit ressort de précontrainte 107. Ledit ensemble est monté sur la platine 110. La bascule 104 est munie d'un ressort de bascule 108 appuyant sur une première extrémité libre de la bascule 104 et la précontraignant de sorte à ce qu'une deuxième extrémité libre de la bascule 104 appuie sur le sautoir 105 et le bloque entre les branches de l'étoile 106. Ainsi, l'étoile est verrouillée grâce au sautoir 105. La première extrémité libre de la bascule 104 porte une butée 114 liée cinématiquement à un organe de poussée extérieur, tel qu'un poussoir, indiqué symboliquement par une flèche sur les figures 7a et 7b. Une poussée sur la butée 114 suite à un actionnement de l'organe de poussée extérieur a pour effet un pivotement de la bascule 104, la libération du sautoir 105 par la deuxième extrémité libre de la bascule 104 et donc la libération de l'étoile 106, ainsi qu'une poussée d'une des branches de l'étoile 106 par un ergot 113 de la bascule 104, ce qui provoque une rotation de l'étoile et donc du bras rotatif 112. Le dispositif de commande est calibré de sorte que cette rotation corresponde à l'intervalle angulaire entre deux pignons latéraux 102, 103, le nombre de branches de l'étoile étant égal au nombre de pignons menés. Le pignon menant 101 passe ainsi du pignon mené 102 au pignon mené 103. Le relâchement de l'organe de poussée extérieur, respectivement de la première extrémité libre de la bascule 104, fait revenir le sautoir 105 entre deux branches de l'étoile 106 et bloque le pignon 101 dans sa nouvelle position. Lorsque le dispositif de sélection selon l'invention est intégré dans une pièce d'horlogerie, l'utilisateur peut commander la position de la bascule 104 grâce audit poussoir permettant d'actionner ladite première extrémité libre de la bascule 104 et peut modifier le sens de rotation du pignon baladeur 101 grâce à une couronne actionnant une tige, par exemple la tige de remontoir, qui permet d'agir sur le renvoi 109. En partant de l'état du dispositif de réglage montré par exemple dans la figure 5a, l'utilisateur obtient l'état de ce dispositif montré à la figure 7a par une rotation de la tige de remontoir dans un sens, puis le changement de la fonction horlogère actionnée tel que montré à la figure 7b en inversant le sens de rotation de la tige, c'est-à-dire en tournant la tige de remontoir dans l'autre sens.

L'homme du métier peut faire varier le nombre de pignons menés selon le nombre de fonctions de la pièce d'horlogerie. De plus, sans sortir du cadre de la présente invention, les dispositifs de commande à bascule décrits ci-dessus peuvent être remplacés par d'autres systèmes de déplacement du pignon menant. Par ailleurs, les fonctions reglables dans une position donnée de la bascule peuvent être affichées sur le cadran de la pièce d'horlogerie par des mesures adéquats et connus à l'homme du métier, notamment lorsqu'un nombre important de fonctions horlogères devrait être commandé par le dispositif de reglage selon la présente invention.

Au vu des explications susmentionnées ayant trait à la structure et au fonctionnement du dispositif selon la présente invention, il est évident qu'un tel dispositif procure de nombreux avantages et permet d'atteindre les buts énoncés dans l'introduction, notamment la réalisation d'un dispositif de correction unidirectionnelle d'un grand nombre de fonctions horlogères par l'intermédiaire du choix de la position ainsi que du sens de rotation d'un pignon menant. Par ailleurs, ces éléments de construction sont robustes ainsi que simples et fiables lors de leur utilisation. Du fait de la structure relativement simple d'un tel dispositif, ces avantages sont obtenus sans pour autant augmenter les coûts de production.

### Liste des numéros de référence

- 1: pignon menant
- 2: pignon mené
- 3: pignon mené
- 4: bascule
- 5: sautoir de bascule
- 6: navette
- 7: levier de commande
- 8: ressort de navette
- 9: renvoi d'entraînement
- 10: ressort de friction
- 11: doigts de mobile coaxial

- 101: pignon menant
- 102: pignon mené
- 103: pignon mené
- 104: bascule
- 105: sautoir
- 106: étoile
- 107: ressort de précontrainte
- 108: ressort de bascule
- 109: renvoi d'entraînement
- 109a: renvoi d'entraînement
- 110: platine
- 111: doigt
- 112: bras rotatif
- 113: ergot
- 114: butée
- 115: vis
- 116: ressort de friction

## Revendications

1. Dispositif de réglage de fonctions horlogères d'une pièce d'horlogerie, le dispositif étant équipé d'un mécanisme de sélection et d'actionnement comprenant
- un organe d'entraînement (9, 109),
- un pignon menant (1, 101), ledit organe d'entraînement étant configuré pour entraîner ledit pignon menant en sens horaire et en sens anti-horaire,
- au moins un pignon mené (2, 3, 102, 103), agencé de sorte à être entraîné par ledit pignon menant (1, 101) lorsque le pignon menant (1, 101) tourne en sens horaire et lorsque ledit pignon menant (1, 101) tourne en sens anti-horaire,
ledit pignon mené (2, 3, 102, 103) est configuré pour venir occuper une première position sous l'effet du pignon menant (1, 101) lorsque celui-ci tourne en sens horaire, première position dans laquelle ledit pignon mené (2, 3, 102, 103) actionne un organe d'actionnement (A, A') d'une première fonction horlogère, et pour venir occuper une deuxième position sous l'effet du pignon menant (1, 101) lorsque celui-ci tourne en sens anti-horaire, deuxième position dans laquelle ledit pignon mené (2, 3, 102, 103) actionne un organe d'actionnement (B, B') d'une deuxième fonction horlogère, ledit pignon mené (2, 3, 102, 103) n'actionnant pas l'organe d'actionnement (A, A') de la première fonction horlogère lorsqu'il se trouve dans sa dite deuxième position et vice versa ledit pignon (2, 3, 102, 103) mené n'actionnant pas l'organe d'actionnement (B, B') de la deuxième fonction horlogère lorsqu'il se trouve dans sa dite première position, **caractérisé par le fait que** ledit mécanisme de sélection et d'actionnement comprend au moins deux pignons menés (2, 3, 102, 103), et **par le fait que** le dispositif de réglage comprend encore un mécanisme de commande apte à amener sélectivement le pignon menant (1, 101) à engrener avec chacun desdits pignons menés (2, 3, 102, 103).

2. Dispositif de réglage selon la revendication précédente, **caractérisé par le fait que** ledit mécanisme de sélection et d'actionnement comprend deux pignons menés (2, 3), **et par le fait que** ledit mécanisme de commande est configuré pour amener, par translation, le pignon menant (1) alternativement au contact de chacun des deux pignons menés (2, 3).

3. Dispositif de réglage selon la revendication précédente, **caractérisé par le fait que** le pignon menant (1) est un pignon baladeur dont l'axe est constitué par une goupille logée dans un logement oblong formé dans ladite platine, de façon à pouvoir coulisser perpendiculairement audit axe, ledit mécanisme de commande commandant le coulissement de la goupille dans ledit logement.

4. Dispositif de réglage selon la revendication précédente, **caractérisé par le fait que** les extrémités respectives du logement oblong de l'axe du pignon menant (1) sont agencées de façon à permettre un entraînement efficace respectivement avec chacun des pignons menés (2, 3) dans chacune desdites premières et deuxièmes positions desdits pignons menés (2, 3).

5. Dispositif de réglage selon l'une des revendications précédentes 2 à 4, **caractérisé par le fait que le** dispositif de commande comprend un ensemble constitué d'une bascule (4) commandée par une navette (6) et un levier de commande (7), ledit ensemble étant monté sur ladite platine.

6. Dispositif de réglage selon la revendication 1, **caractérisé par le fait que** ledit mécanisme de sélection et d'actionnement comprend un nombre de pignons menés (102, 103) supérieur ou égal à deux, **par le fait que** le mécanisme de commande comprend un bras rotatif (112) sur lequel est agencé le pignon menant (101), **et par le fait que** ledit mécanisme de commande est configuré pour amener, par rotation successive, ledit pignon menant (101) en position d'engrènement avec chacun des pignons menés (102, 103).

7. Dispositif de réglage selon la revendication précédente, **caractérisé par le fait que** le mécanisme de commande comprend un ensemble formé d'une étoile (106) coaxiale avec l'axe d'articulation dudit bras rotatif (112), d'un sautoir (105), et d'une bascule (104) à ressort coopérant avec ladite étoile (106), une rotation de l'étoile (106) d'une valeur angulaire correspondant à une branche de l'étoile (106) amenant le pignon menant (101) d'une position d'engrènement avec un pignon mené (102) à une position d'engrènement avec le pignon mené voisin (103).

8. Dispositif de réglage selon l'une des revendications 6 à 7, **caractérisé par le fait que** le pignon menant (101) est en liaison cinématique avec son organe d'entraînement (109) par l'intermédiaire d'un renvoi (109a) coaxial avec l'axe d'articulation dudit bras rotatif (112).

9. Dispositif de réglage selon l'une des revendications précédentes, **caractérisé par le fait que** ledit pignon mené (2, 3, 102, 103) est constitué par un pignon baladeur apte à coulisser perpendiculairement à son axe de rotation, de sorte que le pignon mené (2, 3, 102, 103) vienne occuper ladite première position sous l'effet de la rotation en sens horaire du pignon menant (1, 101) et que le pignon mené (2, 3, 102, 103) vienne occuper ladite deuxième position sous l'effet de la rotation en sens anti-horaire du pignon menant (1, 101).

10. Dispositif de réglage selon la revendication précédente, **caractérisé par le fait que** ledit pignon mené (2, 3, 102, 103) est un pignon baladeur dont l'axe est constitué par une goupille fixée au pignon mené (2, 3, 102, 103) et logée dans un logement oblong formé dans une platine (110), de façon à ce que ladite goupille peut coulisser perpendiculairement audit axe, ledit logement étant agencé de sorte que la goupille du pignon mené (2, 3, 102, 103) vienne à une première extrémité du logement oblong sous l'effet de la rotation en sens horaire du pignon menant (1, 101), le pignon mené (2, 3, 102, 103) se trouvant ainsi dans ladite première position, et que la goupille vienne à l'autre extrémité du logement oblong sous l'effet de la rotation en sens anti-horaire du pignon menant (1, 101), le pignon mené (2, 3, 102, 103) se trouvant ainsi dans ladite deuxième position.

11. Dispositif de réglage selon la revendication 9, **caractérisé par le fait que** ledit pignon mené (2, 3, 102, 103) est un pignon baladeur dont l'axe est constitué par un excentrique (2a, 3a) fixé à une platine (110) et comportant deux arcs de cercle opposés (2b, 2c, 3b, 3c), le pignon étant constitué d'un anneau ayant une denture extérieure et une périphérie circulaire intérieure (2d, 3d) apte à entrer alternativement en contact avec une des deux arcs de cercle opposés (2b, 2c, 3b, 3c) dudit excentrique (2a, 3a), de façon à ce que ledit anneau peut coulisser perpendiculairement audit axe, de sorte que la périphérie circulaire intérieure (2d, 3d) de l'anneau constituant le pignon mené (2, 3, 102, 103) vienne en contact avec le premier arc de cercle de l'excentrique sous l'effet de la rotation en sens horaire du pignon menant (1, 101), le pignon mené (2, 3, 102, 103) se trouvant ainsi dans ladite première position, et que la périphérie circulaire intérieure (2d, 3d) de l'anneau constituant le pignon mené (2, 3, 102, 103) vienne en contact avec le deuxième arc de cercle de l'excentrique sous l'effet de la rotation en sens anti-horaire du pignon menant (1, 101), le pignon mené (2, 3, 102, 103) se trouvant ainsi dans ladite deuxième position.

12. Dispositif de réglage selon l'une des revendications 9 à 11, **caractérisé par le fait que** le pignon mené (2, 3, 102, 103), d'une part, porte une denture adaptée à engrener avec la denture du pignon menant (1, 101) et, d'autre part, porte un mobile coaxial dont une denture (11, 111), respectivement un doigt, est adapté à coopérer avec une denture, respectivement un organe d'actionnement (A, A', B, B') d'une fonction horlogère.

13. Dispositif de réglage selon l'une des revendications précédentes, **caractérisé par le fait que** le pignon menant (1, 101) est en liaison cinématique, en particulier par l'intermédiaire de renvois (9, 109, 109a), avec une couronne de remontage et/ou de réglage de la pièce d'horlogerie.

14. Pièce d'horlogerie, **caractérisé par le fait qu'**elle comprend un dispositif de réglage de fonctions horlogères selon l'une des revendications 1 à 13.

## Patentansprüche

1. Vorrichtung zur Einstellung von Uhrfunktionen einer Uhr, wobei die Vorrichtung mit einem Auswahl- und Betätigungsmechanismus ausgestattet ist, der umfasst:
- ein Antriebsorgan (9; 109),
- ein Antriebszahnrad (1, 101), wobei das Antriebsorgan ausgestaltet ist, um das Antriebszahnrad im Uhrzeigersinn und im Gegenuhrzeigersinn anzutreiben,
- mindestens ein Abtriebszahnrad (2, 3, 102, 103), das derart gestaltet ist, daß es durch das Antriebszahnrad (1, 101) angetrieben wird, wenn sich das Antriebszahnrad (1, 101) im Uhrzeigersinn dreht und wenn sich das Antriebszahnrad (1, 101) im Gegenuhrzeigersinn dreht,
wobei das besagte Abtriebszahnrad (2, 3, 102, 103) ausgestaltet ist, um unter der Wirkung des Antriebszahnrads (1, 101), wenn dieses sich im Uhrzeigersinn dreht, eine erste Position einzunehmen, wobei das Abtriebszahnrad (2, 3, 102, 103) in der ersten Position ein Betätigungsorgan (A, A') einer ersten Uhrfunktion betätigt, und um unter der Wirkung des Antriebszahnrads (1, 101), wenn dieses sich im Gegenuhrzeigersinn dreht, eine zweite Position einzunehmen, wobei das Abtriebszahnrad (2, 3, 102, 103) in der zweiten Position ein Betätigungsorgan (B, B') einer zweiten Uhrfunktion betätigt, wobei das Abtriebszahnrad (2, 3, 102, 103) das Betätigungsorgan (A, A') der ersten Uhrfunktion nicht betätigt, wenn es sich in seiner zweiten Position befindet, und umgekehrt das Abtriebszahnrad (2, 3, 102, 103) das Betätigungsorgan (B, B') der zweiten Uhrfunktion nicht betätigt, wenn es sich in seiner ersten Position befindet, **dadurch gekennzeichnet, daß** der besagte Auswahl- und Betätigungsmechanismus mindestens zwei Abtriebszahnräder (2, 3, 102, 103) umfasst, **und dadurch, daß** die Einstellungsvorrichtung noch einen Schaltmechanismus umfasst, der dazu geeignet ist, das Antriebszahnrad (1, 101) selektiv mit jedem der besagten Abtriebszahnräder (2, 3, 102, 103) in Eingriff zu bringen.

2. Einstellungsvorrichtung nach dem vorhergehenden Anspruch, **dadurch gekennzeichnet, daß** der besagte Auswahl- und Betätigungsmechanismus zwei Abtriebszahnräder (2, 3) umfasst, **und dadurch, daß** der besagte Schaltmechanismus ausgestaltet ist, um das Antriebszahnrad (1) durch Translation abwechselnd mit jedem der zwei Abtriebszahnräder (2, 3) in Kontakt zu bringen.

3. Einstellungsvorrichtung nach dem vorhergehenden Anspruch, **dadurch gekennzeichnet, daß** das Antriebszahnrad (1) ein Schieberad ist, dessen Achse aus einem Stift besteht, der in einer länglichen Aufnahme beherbergt ist, die in der Platine gebildet ist, derart, daß er senkrecht zur besagten Achse gleiten kann, wobei der besagte Schaltmechanismus das Gleiten des Stifts in der Aufnahme steuert.

4. Einstellungsvorrichtung nach dem vorhergehenden Anspruch, **dadurch gekennzeichnet, daß** die jeweiligen Enden der länglichen Aufnahme der Achse des Antriebszahnrads (1) derart gestaltet sind, daß sie jeweils einen wirksamen Antrieb mit jedem der Abtriebszahnräder (2, 3) in jeder der besagten ersten und der zweiten Position der Abtriebszahnräder (2, 3) ermöglichen.

5. Einstellungsvorrichtung nach einem der vorhergehenden Ansprüche 2 bis 4, **dadurch gekennzeichnet, daß** die Schaltvorrichtung eine Baugruppe umfasst, die aus einer Wippe (4), die von einem Schiffchen (6) geschaltet wird, und einem Schalthebel (7) besteht, wobei die Baugruppe auf der Platine montiert ist.

6. Einstellungsvorrichtung nach Anspruch 1, **dadurch gekennzeichnet, daß** der besagte Auswahl- und Betätigungsmechanismus eine Anzahl von Abtriebszahnrädern (102, 103) umfasst, die größer oder gleich zwei ist, **dadurch, daß** der Schaltmechanismus einen drehbaren Arm (112) umfasst, an dem das Antriebszahnrad (101) angebracht ist, **und dadurch, daß** der Schaltmechanismus ausgestaltet ist, um durch aufeinanderfolgende Drehung das Antriebszahnrad (101) in die Eingriffsposition mit jedem der Abtriebszahnräder (102, 103) zu bringen.

7. Einstellungsvorrichtung nach dem vorhergehenden Anspruch, **dadurch gekennzeichnet, daß** der Schaltmechanismus eine Baugruppe umfasst, die aus einem Stern (106), der koaxial mit der Gelenkachse des besagten drehbaren Arms (112) ist, aus einer Hebelfeder (105) und aus einer Federwippe (104) besteht, die mit dem Stern (106) zusammenwirkt, wobei eine Drehung des Sterns (106) um einen Winkelwert, der einem Strahl des Sterns (106) entspricht, das Antriebszahnrad (101) von einer Eingriffsposition mit einem Abtriebszahnrad (102) in eine Eingriffsposition mit dem benachbarten Abtriebszahnrad (103) bringt.

8. Einstellungsvorrichtung nach einem der Ansprüche 6 bis 7, **dadurch gekennzeichnet, daß** das Antriebszahnrand (101) mittels eines Zwischentriebs (109a), der koaxial mit der Gelenkachse des besagten drehbaren Arms (112) ist, in kinematischer Verbindung mit seinem Antriebsorgan (109) ist.

9. Einstellungsvorrichtung nach einem der vorhergehenden Ansprüche, **dadurch gekennzeichnet, daß** das Abtriebszahnrad (2, 3, 102, 103) aus einem Schieberad besteht, das geeignet ist, derart senkrecht zu seiner Drehachse zu gleiten, daß das Abtriebszahnrad (2, 3, 102, 103) unter der Wirkung der Drehung des Antriebszahnrads (1, 101) im Uhrzeigersinn die besagte erste Position einnimmt, und daß das Abtriebszahnrad (2, 3, 102, 103) unter der Wirkung der Drehung des Antriebszahnrads (1, 101) im Gegenuhrzeigersinn die besagte zweite Position einnimmt.

10. Einstellungsvorrichtung nach dem vorhergehenden Anspruch, **dadurch gekennzeichnet, daß** das Abtriebszahnrad (2, 3, 102, 103) ein Schieberad ist, dessen Achse aus einem Stift besteht, der an dem Abtriebszahnrad (2, 3, 102, 103) befestigt ist und in einer länglichen Aufnahme aufgenommen ist, die in einer Platine (110) gebildet ist, derart, daß der Stift senkrecht zu der Achse gleiten kann, wobei die Aufnahme derart gestaltet ist, daß der Stift des Abtriebszahnrads (2, 3, 102, 103) unter der Wirkung der Drehung des Antriebszahnrads (1, 101) im Uhrzeigersinn an ein erstes Ende der länglichen Aufnahme gelangt, wodurch das Abtriebszahnrad (2, 3, 102, 103) sich somit in der besagten ersten Position befindet, und daß der Stift unter der Wirkung der Drehung des Antriebszahnrads (1, 101) im Gegenuhrzeigersinn an das andere Ende der länglichen Aufnahme gelangt, wodurch das Abtriebszahnrad (2, 3, 102, 103) sich somit in der besagten zweiten Position befindet.

11. Einstellungsvorrichtung nach Anspruch 9, **dadurch gekennzeichnet, daß** das Abtriebszahnrad (2, 3, 102, 103) ein Schieberad ist, dessen Achse aus einem Exzenter (2a, 3a) besteht, der an einer Platine (110) befestigt ist und zwei entgegengesetzte Kreisbögen (2b, 2c, 3b, 3c) umfasst, wobei das Zahnrad aus einem Ring besteht, der eine Außenzahnung und eine kreisförmige innere Peripherie (2d, 3d) aufweist, die geeignet ist, abwechselnd mit einem der zwei entgegengesetzten Kreisbögen (2b, 2c, 3b, 3c) des Exzenters (2a, 3a) in Kontakt zu gelangen, derart daß der Ring senkrecht zu der Achse gleiten kann, derart, daß die kreisförmige innere Peripherie (2d, 3d) des Rings, der das Abtriebszahnrad (2, 3, 102, 103) bildet, unter der Wirkung der Drehung des Antriebszahnrads (1, 101) im Uhrzeigersinn mit dem ersten Kreisbogen des Exzenters in Kontakt gelangt, wodurch das Abtriebszahnrad (2, 3, 102, 103) sich somit in der besagten ersten Position befindet, und daß die kreisförmige innere Peripherie (2d, 3d) des Rings, der das Abtriebszahnrad (2, 3, 102, 103) bildet, unter der Wirkung der Drehung des Antriebszahnrads (1, 101) im Gegenuhrzeigersinn mit dem zweiten Kreisbogen des Exzenters in Kontakt gelangt, wodurch das Abtriebszahnrad (2, 3, 102, 103) sich somit in der besagten zweiten Position befindet.

12. Einstellungsvorrichtung nach einem der Ansprüche 9 bis 11, **dadurch gekennzeichnet, daß** das Abtriebszahnrad (2, 3, 102, 103) einerseits eine Zahnung trägt, die geeignet ist, mit der Zahnung des Antriebszahnrads (1, 101) ineinanderzugreifen, und andererseits ein koaxiales Drehteil trägt, von dem eine Zahnung (11, 111) beziehungsweise ein Finger geeignet ist, mit einer Zahnung, beziehungsweise einem Betätigungsorgan (A, A', B, B') einer Uhrfunktion zusammenzuwirken.

13. Einstellungsvorrichtung nach einem der vorhergehenden Ansprüche, **dadurch gekennzeichnet, daß** das Antriebszahnrad (1, 101), insbesondere über Zwischentriebe (9, 109, 109a), mit einer Aufzugs- und/oder Einstellungskrone der Uhr in kinematischer Verbindung steht.

14. Uhr, **dadurch gekennzeichnet, daß** sie eine Vorrichtung zur Einstellung von Uhrfunktionen nach einem der Ansprüche 1 bis 13 umfasst.

## Claims

1. A device for adjusting horological functions of a timepiece, the device being equipped with a mechanism for selection and actuation comprising
- a drive means (9, 109),
- a driving pinion (1, 101), said drive means being configured to drive said driving pinion in the clockwise direction and in the anti-clockwise direction,
- at least one driven pinion (2, 3, 102, 103) adapted to be driven by said driving pinion (1, 101) when the driving pinion (1, 101) turns in the clockwise direction and when said driving pinion (1, 101) turns in the anti-clockwise direction,
said driven pinion (2, 3, 102, 103) being configured to move into a first position under the effect of the driving pinion (1, 101) when this turns in the clockwise direction, in which first position said driven pinion (2, 3, 102, 103) actuates an actuating means (A, A) of a first horological function, and to move into a second position under the effect of the driving pinion (1, 101) when this turns in the anti-clockwise direction, in which second position said driven pinion (2, 3, 102, 103) actuates an actuating means (B, B') of a second horological function, said driven pinion (2, 3, 102, 103) not actuating the actuating means (A, A') of the first horological function when it is in its said second position and, vice versa, said driven pinion (2, 3, 102, 103) not actuating the actuating means (B, B') of the second horological function when it is in its said first position, **characterized in that** said mechanism for selection and actuation comprises at least two driven pinions (2, 3, 102, 103), and **in that** the adjusting device furthermore comprises a control mechanism adapted to selectively bring the driving pinion (1, 101) to mesh with each of said driven pinions (2, 3, 102, 103).

2. The adjusting device according to the preceding claim, **characterized in that** said mechanism for selection and actuation comprises two driven pinions (2, 3), and **in that** said control mechanism is configured to alternately bring the driving pinion (1), by translation, into contact with each of the two driven pinions (2, 3).

3. The adjusting device according to the preceding claim, **characterized in that** the driving pinion (1) is a sliding pinion the axis of which is constituted by a pin housed in an oblong housing formed in a plate, in a manner such as to be able to slide perpendicularly to said axis, said control mechanism controlling sliding of the pin in said housing.

4. The adjusting device according to the preceding claim, **characterized in that** the respective ends of the oblong housing of the axis of the driving pinion (1) are arranged in a manner such as to allow effective engagement respectively with each of the driven pinions (2, 3) in each of said first and second positions of said driven pinions (2, 3).

5. The adjusting device according to one of the preceding claims 2 to 4, **characterized in that** the control device comprises an assembly constituted by a yoke (4) controlled by a wig-wag (6) and a control lever (7), said assembly being mounted on said plate.

6. The adjusting device according to claim 1, **characterized in that** said mechanism for selection and actuation comprises a number of driven pinions (102, 103) which is greater than or equal to two, **in that** the control mechanism comprises a rotary arm (112) on which the driving pinion (101) is arranged, and **in that** said control mechanism is configured to bring said driving pinion (101) into the meshing position with each of the driven pinions (102, 103) by successive rotation.

7. The adjusting device according to the preceding claim, **characterized in that** the control mechanism comprises an assembly formed by a star (106) which is coaxial with the axis of articulation of said rotary arm (112), by a jumper (105), and by a spring yoke (104) cooperating with said star (106), a rotation of the star (106) through an angular value corresponding to one branch of the star (106) bringing the driving pinion (101) from a meshing position with a driven pinion (102) into a meshing position with the adjacent driven pinion (103).

8. The adjusting device according to one of claims 6 or claim 7, **characterized in that** the driving pinion (101) is kinematically connected to its drive means (109) via a setting wheel (109a) which is coaxial with the axis of articulation of said rotary arm (112).

9. The adjusting device according to one of the preceding claims, **characterized in that** said driven pinion (2, 3, 102, 103) is constituted by a sliding pinion which is capable of sliding perpendicularly to its axis of rotation, in a manner such that the driven pinion (2, 3, 102, 103) moves into said first position under the effect of rotation of the driving pinion (1, 101) in the clockwise direction and that the driven pinion (2, 3, 102, 103) moves into said second position under the effect of rotation of the driving pinion (1, 101) in the anti-clockwise direction.

10. The adjusting device according to the preceding claim, **characterized in that** said driven pinion (2, 3, 102, 103) is a sliding pinion the axis of which is constituted by a pin fixed to the driven pinion (2, 3, 102, 103) and housed in an oblong housing formed in a plate (110), in a manner such that said pin is capable of sliding perpendicularly to said axis, said housing being disposed in a manner such that the pin of the driven pinion (2, 3, 102, 103) moves to a first end of the oblong housing under the effect of rotation of the driving pinion (1, 101) in the clockwise direction, the driven pinion (2, 3, 102, 103) therefore being located in said first position, and that the pin moves to the other end of the oblong housing under the effect of rotation of the driving pinion (1, 101) in the anti-clockwise direction, the driven pinion (2, 3, 102, 103) therefore being located in said second position.

11. The adjusting device according to claim 9, **characterized in that** said driven pinion (2, 3, 102, 103) is a sliding pinion the axis of which is constituted by an eccentric (2a, 3a) fixed to a plate (110) and comprising two opposed circular arcs (2b, 2c, 3b, 3c), the pinion being constituted by a ring having external teeth and a circular internal periphery (2d, 3d) which is capable of alternately coming into contact with one of the two opposed circular arcs (2b, 2c, 3b, 3c) of said eccentric (2a, 3a), in a manner such that said ring can slide perpendicularly to said axis, such that the circular internal periphery (2d, 3d) of the ring constituting the driven pinion (2, 3, 102, 103) comes into contact with the first circular arc of the eccentric under the effect of rotation of the driving pinion (1, 101) in the clockwise direction, the driven pinion (2, 3, 102, 103) therefore being in said first position, and that the circular internal periphery (2d, 3d) of the ring constituting the driven pinion (2, 3, 102, 103) comes into contact with the second circular arc of the eccentric under the effect of rotation of the driving pinion (1, 101) in the anti-clockwise direction, the driven pinion (2, 3, 102, 103) therefore being located in said second position.

12. The adjusting device according to one of claims 9 to 11, **characterized in that** the driven pinion (2, 3, 102, 103) on the one hand carries teeth adapted to mesh with the teeth of the driving pinion (1, 101), and on the other hand carries a coaxial mobile the teeth (11, 111) or respectively a finger of which is/are adapted to cooperate with teeth, or respectively an actuating means (A, A', B, B'), of a horological function.

13. The adjusting device according to one of the preceding claims, **characterized in that** the driving pinion (1, 101) is kinematically connected, in particular via setting wheels (9, 109, 109a), with a winding and/or adjusting crown of the timepiece.

14. A timepiece, **characterized in that** it comprises a device for adjusting horological functions according to one of claims 1 to 13.
